# EUROPÄISCHE PATENTSCHRIFT

(11) **EP 0 608 482 B1**
(45) Veröffentlichungstag und Bekanntmachung des Hinweises auf die Patenterteilung: **06.08.1997**
(21) Anmeldenummer: 93115663.2
(22) Anmeldetag: 29.09.1993
(51) Int. Cl.: H01R 9/26

(54) **Kunststoffuss zur Montage von Reihenklemmen und dergleichen auf Tragschienen**
Plastic foot for mounting of terminal blocks and the like on supporting rail
Pied plastique pour le montage d'une barette à bornes et similaires sur un rail de support

(30) Priorität: 28.01.1993 DE 4302312
(43) Veröffentlichungstag der Anmeldung: 03.08.1994
(73) Patentinhaber: Weidmüller Interface GmbH & Co., D-32760 Detmold (DE)
(72) Erfinder: Schulze, Rainer, D-32760 Detmold (DE); Wilmes, Manfred, D-32760 Detmold (DE); Huiskamp, Gerhard, D-32791 Lage (DE); Schröder, Volker, D-32657 Lemgo (DE)
(74) Vertreter: Loesenbeck, Karl-Otto, Dipl.-Ing.

(56) Entgegenhaltungen:
- DE-A- 2 845 670
- DE-U- 9 210 064
- FR-A- 2 347 853

## Beschreibung

Die vorliegende Erfindung betrifft einen Kunststoffuß zur Montage von elektrischen oder elektronischen Bauelementen, insbesondere von Reihenklemmen, auf Tragschienen mit zwei Tragschenkeln, wobei der Fuß auf einer ersten Seite einen den dortigen Tragschenkel außenseitig beaufschlagenden Anschlag und ein den Tragschenkel oberseitig beaufschlagendes Auflagestück und auf einer zweiten Seite ein den dortigen Tragschenkel an seiner Unterseite beaufschlagendes Rastfederbein sowie ein diesen Tragschenkel oberseitig beaufschlagendes Auflagestück aufweist (DE 26 15 242 A1).

Kunststoffüße zu derartigen Montagezwecken haben unterseitig Rastfederbeine, die die Tragschenkel der Tragschienen von der Außenkante her schnappend übergreifen können. Es sind dabei Anordnungen bekannt, bei denen beidseitig derartige Rastfederbeine vorgesehen sind, sowie auch Anordnungen, bei denen auf einer Seite ein derartiges Rastfederbein vorgesehen ist, während auf der anderen Seite ein starres Fußelement den betroffenen Tragschenkel übergreift und ein Festlager bildet. Bei derartigen Ausgestaltungen zeigt sich nun das Problem, daß die hier in Betracht kommenden Kunststoffe, die elektrisch isolierend sein müssen, bei längerfristiger Dauerbelastung in ihrer Federeigenschaft ermüden. Dabei ist zu berücksichtigen, daß die in Frage stehenden Tragschienen durchaus Herstellungstoleranzen haben, also in ihrer Breite, gemessen von Schenkelaußenkante zu Schenkelaußenkante, variieren und daß auch die Tragschenkel eine unterschiedliche Dicke haben, so daß es von daher zu Dauerbelastungen des Kunststoffußes kommen kann, mit dem Ergebnis, daß er allmählich seinen Festsitz verliert und daß insbesondere bei dem in der Praxis häufiger vorkommenden Umstecken des Fußes auf eine andere Tragschiene oder einen anderen Tragschienenbereich sich nicht mehr rückstellende Dauerverformungen vorhanden sind, so daß der Fuß auf einer Tragschiene, die etwas schmaler ist oder die einen etwas dünneren Tragschenkel hat, keinen Halt mehr findet. Das gilt auch für den aus der DT 26 15 242 A1 bekanntgewordenen Kunststoffuß, da insbesondere Breitenschwankungen in vollem Umfang von dem dortigen Rastfederbein ausgeglichen werden müssen.

Es ist bei Schutzleiterklemmen bekannt (DE-U 92 10 064, DE 42 37 732 Al), den metallischen Befestigungs- und Kontaktfuß, der sowohl der elektrischen Kontaktierung der als Schutzleitersammelschiene dienenden Tragschiene wie auch der Verrastung der Schutzleiterklemme auf dieser Tragschiene dient, für beide Tragschienenschenkel sowohl mit mehr oder weniger elastischen metallischen Stützbeinen, die sich auf den Tragschienenschenkeln abstützen, wie auch mit mehr oder weniger elastischen Hakenelementen zu versehen, die die Tragschienenschenkel untergreifen. Dabei darf zumindest einer dieser elastischen metallischen Haken nicht so steif ausgelegt werden, um die Aufrastkräfte beim Aufrasten derartiger Schutzleiterklemmen auf die Tragschiene nicht zu hoch werden zu lassen. Um dabei nun einer unzeitigen Abrastung infolge Leiterzug entgegenzuwirken, ist am Isolierstoffgehäuse dieser Schutzleiterklemme ein Rastfederbein angeformt, das eben diesen wenig steifen metallischen Haken durch ein gesondertes blockierendes Widerlager blockieren soll. Das untergreifende metallische Hakenelement und das sich an ihm abstützende Rastfederbein unterliegen aber auch hier Dauerbelastungen durch Breitentoleranzen der Tragschiene und können damit in ihrem auf das Untergreifen des Tragschienenschenkels gerichteten Federverhalten ermüden.

Der vorliegenden Erfindung liegt von daher die Aufgabe zugrunde, einen Kunststoffuß zu schaffen, der dauerhaft einen sicheren Halt auf der Tragschiene hat und auch bei einem etwaigen Umsetzen auf andere Tragschienen dort einen sicheren Halt findet.

Die erfindungsgemäße Lösung ergibt sich aus dem kennzeichnenden Teil des Patentanspruches 1. Die beiden die Tragschenkel der Tragschiene jeweils außenkantig beaufschlagenden Anschläge in Form steifer Federstücke lassen zwar noch das Aufsetzen auf die Tragschiene zu, ergeben aber andererseits in einer Verschieberichtung quer zur Längserstreckung der Tragschiene aufgrund ihrer Steifigkeit einen dauerhaft sicheren Halt ohne die Gefahr vorzeitiger Ermüdungserscheinungen, wie sie bei den bisherigen Rastfederbeinen zu beobachten waren.

Auch in Höhenrichtung, d. h. im Sinne eines Abhebens des Fußes von der Tragschiene, ist ein dauerhaft sicherer Halt gegeben. Gemäß einer besonders bevorzugten Ausführungsform ist der Anschlag in Form eines steifen Federstückes auf der ersten Fußseite als Formschlußelement ausgebildet, das den Tragschenkel auch unterseitig untergreift. Auf dieser ersten Seite ist der Fuß im Zusammenwirken mit dem dortigen Auflagestück in Form eines steifen Federstückes praktisch spielfrei gehalten. Bei dieser Ausgestaltung befindet sich nur auf der anderen zweiten Fußseite das Rastfederbein, das den Tragschenkel untergreift. Es wirkt auf dieser Seite mit dem dortigen Auflagestück in Form eines steifen Federstückes zusammen. Ermüdungserscheinungen durch eine Dauerbelastung können bei dieser Ausgestaltung im Rastfederbein nicht mehr auftreten, da eine etwaige Belastung jetzt nur noch in eben der Höhenrichtung bzw. senkrechten Richtung auftreten kann. Belastungen in dieser Richtung sind aber nicht solche, die in Federwirkungsrichtung des Rastfederbeines gehen. Diese Belastungen können also auch keine Ermüdungserscheinungen in der Federwirkung hervorrufen. In der für das Rastfederbein kritischen Belastungsrichtung fangen die beiden Anschlagstücke in Form steifer Federstücke die Belastungen auf.

Es versteht sich, daß im Bedarfsfall auch auf beiden Fußseiten derartige Rastfederbeine vorgesehen werden können.

Ein Ausführungsbeispiel eines Kunststoffußes gemäß der Erfindung wird nachstehend unter Bezugnahme auf die beigefügte Zeichnung beschrieben.

Die Zeichnung zeigt einen Kunststoffuß gemäß der Erfindung in Seitenansicht, aufgesetzt auf eine Tragschiene.

Der Kunststoffuß 1 dient zur Montage von elektrischen oder elektronischen Bauelementen, insbesondere von Reihenklemmen, auf einer Tragschiene 2 mit zwei Tragschenkeln 3. Der Fuß kann einstückiger Bestandteil einer Reihenklemme sein. Es kann sich auch um einen eigenständigen Montagefuß handeln, auf dem dann elektrische oder elektronische Bauelemente befestigt werden.

Der Kunststoffuß 1 hat auf einer ersten und einer zweiten Seite die beiden Tragschenkel 3 jeweils außenkantig beaufschlagende Anschläge 4 und 5, die als steife Federstücke ausgebildet sind, wobei im dargestellten Ausführungsbeispiel der Anschlag 4 auch als Formschlußelement ausgebildet ist, das den Außenkantenbereich des betroffenen Tragschenkels 3 auch unterseitig beaufschlagt. Im dargestellten Ausführungsbeispiel wirkt dagegen auf der zweiten Fußseite der Anschlag 5 in Form des steifen Federstückes praktisch nur auf die Außenkante des dortigen Tragschenkels 3.

Der Kunststoffuß 1 weist ferner auf der ersten und zweiten Seite jeweils ein Auflagestück 6 in Form eines steifen Federstückes auf, das die Oberseite der Tragschenkel 3 der Tragschiene 2 beaufschlagt. Im dargestellten Ausführungsbeispiel handelt es sich dabei um kurze Laschen, die an einen Mittelfußabschnitt 7 angeformt sind.

Im dargestellten Ausführungsbeispiel weist der Kunststoffuß 1 ferner auf seiner zweiten, dem Anschlag 4 gegenüberliegenden Seite ein Rastfederbein auf, und zwar ein solches, das den betroffenen Tragschenkel 3 nur an dessen Unterseite beaufschlagt. Das Rastfederbein 8 ist im äußeren Fußbereich an dessen Unterseite außen neben dem hier befindlichen Anschlag 5 in Form des steifen Federstückes mit seinen federnden Beinen 9 angeformt, die an ihrem unteren Ende einen den Tragschenkel im aufgesetzten Zustand schnappend untergreifenden Rasthaken 10 tragen.

Bei dieser Ausgestaltung fangen die Anschläge 4 und 5 in Form der steifen Federstücke Belastungen in Verschieberichtung des Fußes quer zur Längserstreckung der Tragschiene 2 dauerhaft ohne Ermüdungsgefahr zuverlässig ab. Der Fuß ist in dieser Verschieberichtung im wesentlichen spielfrei gehalten.

In senkrechter bzw. Höhenrichtung verhindert im dargestellten Ausführungsbeispiel auf der ersten Fußseite der Anschlag 4 in seiner Ausgestaltung als Formschlußelement in Verbindung mit dem dortigen Auflagestück 6, beide in Form steifer Federstücke, jedwede Höhenverlagerung. Auf der anderen Seite geschieht das durch das entsprechende Auflagestück 6 in Form eines steifen Federstückes und den den Tragschenkel 3 untergreifenden Rasthaken 10 des Rastfederbeines 8. Eine Ermüdung des Rastfederbeines 8 in seinen Federeigenschaften kann dabei auch unter einer etwaigen Dauerbelastung nicht auftreten, da dies eine Dauerbelastung in senkrechter Höhenrichtung wäre, dies aber eine Richtung ist, die die Richtung der Federwirkung des Rastfederbeines 8 nicht tangiert. Die Federwirkungsrichtung des Rastfederbeines stimmt mit der Verschieberichtung quer zur Längserstreckung der Tragschiene überein und in eben dieser Richtung halten die Anschläge 4 und 5 in Form steifer Federstücke das Rastfederbein 8 von jeder Belastung frei.

Die gleiche vorteilhafte Wirkung ergäbe sich auch, wenn bei gewünschter beidseitiger Fußabrastungsmöglichkeit auf beiden Fußseiten nur die Außenkante beaufschlagende Anschläge in Form steifer Federstücke und auf beiden Fußseiten dann Rastfederbeine vorgesehen sind.

## Patentansprüche

1. Kunststoffuß (1) zur Montage von elektrischen oder elektronischen Bauelementen, insbesondere von Reihenklemmen, auf Tragschienen (2) mit zwei Tragschenkeln (3), wobei der Fuß (1) auf einer ersten Seite einen den dortigen Tragschenkel (3) außenkantig beaufschlagenden Anschlag (4) und ein den Tragschenkel (3) oberseitig beaufschlagendes Auflagestück (6) und auf einer zweiten Seite ein den dortigen Tragschenkel (3) an seiner Unterseite beaufschlagendes elastisches Rastfederbein (8) sowie ein diesen Tragschenkel (3) oberseitig beaufschlagendes Auflagestück (6) aufweist, **dadurch gekennzeichnet,** daß der Anschlag (4) und das Auflagestück (6) auf der ersten Fußseite steife Federstücke sind und auch auf der zweiten Fußseite ein den dortigen Tragschenkel (3) nur außenkantig beaufschlagender Anschlag (5) und ein ihn oberseitig beaufschlagendes Auflagestück (6) in Form steifer Federstücke vorgesehen sind.

2. Kunststoffuß nach Anspruch 1, dadurch gekennzeichnet, daß der Anschlag (4) in Form eines steifen Federstückes auf der ersten Fußseite als den Außenkantenbereich des Tragschenkels (3) auch unterseitig beaufschlagendes Formschlußelement ausgebildet ist und nur auf der zweiten Fußseite ein Rastfederbein (8) vorgesehen ist.

3. Kunststoffuß nach Anspruch 1 oder 2, dadurch gekennzeichnet, daß die Auflagestücke in Form steifer Federstücke kurze Laschen (6) sind, die an einen Fußmittelabschnitt (7) angeformt sind.

4. Kunststoffuß nach einem der vorhergehenden Ansprüche, dadurch gekennzeichnet, daß das Rastfederbein (8) am äußeren Fußbereich an dessen Unterseite außen neben dem hier befindlichen Anschlag (5) mit seinen federnden Beinen (8) angeformt ist, die an ihrem unteren Ende einen den Tragschenkel (3) schnappend untergreifenden Rasthaken (10) tragen.

## Claims

1. A plastics foot for mounting electrical or electronic components, in particular terminal blocks, on supporting rails (2) having two supporting legs (3), wherein the foot (1) has on a first side an abutment (4) which engages the supporting leg (3) there at the outside edge and a contact portion (6) which engages the supporting leg (3) at the top side and on a second side the foot (1) has an elastic retaining spring leg (8) which engages the supporting leg (3) there at its underside and a contact portion (6) which engages said supporting leg (3) at the top side, characterised in that the abutment (4) and the contact portion (6) on the first side of the foot are stiff spring portions and also provided on the second side of the foot are an abutment (5) which engages the supporting leg (3) there only at the outside edge and a contact portion (6) engaging it at the top side, in the form of stiff spring portions.

2. A plastics foot according to claim 1 characterised in that the abutment (4) in the form of a stiff spring portion on the first side of the foot is in the form of a positively locking element which also engages the outside edge region of the supporting leg (3) at the underside and a retaining spring leg (8) is provided only on the second side of the foot.

3. A plastics foot according to claim 1 or claim 2 characterised in that the contact portions in the form of stiff spring portions are short tongues (6) which are formed on a central portion (7) of the foot.

4. A plastics foot according to one of the preceding claims characterised in that the retaining spring leg (8) is formed on the outer region of the foot at the underside thereof on the outside beside the abutment (5) disposed at that location with its resilient legs (8) which at their lower end carry a retaining hook (10) which snappinglyengages under the supporting leg (3).

## Revendications

1. Pied (1) en matière synthétique destiné au montage de composants électriques ou électroniques, en particulier de bornes montées en série, sur des profilés supports (2) comportant deux branches porteuses (3), le pied (1) présentant, sur un premier côté, une butée (4) sollicitant l'arête extérieure de la branche porteuse (3) qui s'y trouve, et une partie d'appui (6) sollicitant la face supérieure de la branche porteuse (3), et présentant, sur un deuxième côté, une patte élastique d'enclenchement (8) sollicitant la face inférieure de la branche porteuse (3) qui s'y trouve, ainsi qu'une partie d'appui (6) sollicitant la face supérieure de cette branche porteuse (3), caractérisé en ce que la butée (4) et la partie d'appui (6) situées sur le premier côté du pied sont des parties élastiques rigides et en ce que sont également prévus, sur le deuxième côté du pied, une butée (5) ne sollicitant que l'arête extérieure de la branche porteuse (3) qui s'y trouve et une partie d'appui (6) la sollicitant sur sa face supérieure, qui se présentent sous la forme de parties élastiques rigides.

2. Pied en matière synthétique selon la revendication 1, caractérisé en ce que la butée (4), se présentant sous la forme d'une partie élastique rigide, sur le premier côté du pied, est conformée en élément à engagement positif sollicitant également la face inférieure de la zone d'arête extérieure de la branche porteuse (3), et en ce qu'est prévue une patte élastique d'enclenchement (8) présente uniquement sur le deuxième côté du pied.

3. Pied en matière synthétique selon la revendication 1 ou 2, caractérisé en ce que les parties d'appui se présentant sous la forme de parties élastiques rigides sont de courtes languettes (6), qui sont formées sur une partie médiane (7) du pied.

4. Pied en matière synthétique selon l'une des revendications précédentes, caractérisé en ce que la patte élastique d'enclenchement (8), dans la zone extérieure du pied, sur sa face inférieure, à côté de la butée (5) qui s'y trouve, possède des jambes (8) élastiques qui portent, sur leur extrémité inférieure, un crochet d'enclenchement (10) s'enclenchant sous la branche porteuse (3).
